# EUROPÄISCHE PATENTSCHRIFT

(11) **EP 2 927 003 B1**
(45) Veröffentlichungstag und Bekanntmachung des Hinweises auf die Patenterteilung: **30.03.2016**
(21) Anmeldenummer: 14163278.6
(22) Anmeldetag: 02.04.2014
(51) Int. Cl.: B44C 5/04, B41J 3/407, B41J 11/00, E04F 15/02

(54) **Holzwerkstoffplatten-Herstellanlage und Verfahren zum Herstellen einer Holzwerkstoffplatte**
Wood material board production assembly and method for manufacturing a wood material board
Installation de fabrication de plaques en matériau dérivé du bois et procédé de fabrication d'une plaque en matériau dérivé du bois

(43) Veröffentlichungstag der Anmeldung: 07.10.2015
(73) Patentinhaber: Flooring Technologies Ltd., Pieta PTA 9044 (MT)
(72) Erfinder: Skorzik, Timo, 99867 Gotha (DE); Habetha, Thomas, 17291 Prenzlau (DE)
(74) Vertreter: Plöger, Jan Manfred

(56) Entgegenhaltungen:
- EP-A1- 1 820 640
- EP-A1- 2 226 201
- EP-A1- 2 301 762
- EP-A2- 0 875 382
- DE-A1-102008 008 292

## Beschreibung

Die Erfindung betrifft eine Holzplatten-Herstellanlage gemäß dem Oberbegriff von Anspruch 1. Gemäß einem zweiten Aspekt betrifft die Erfindung ein Verfahren zum Herstellen einer Holzwerkstoffplatte gemäß dem Oberbegriff des unabhängigen Verfahrensanspruchs.

Die Oberflächen von Holzwerkstoffplatten, insbesondere von hochdichten Faserplatten, weisen eine Färbung auf, die sich von Charge zu Charge und sogar innerhalb einer Charge verändern kann. Besonders deutlich tritt dieser Effekt bei einer Änderung des zur Herstellung der Holzwerkstoffplatte verwendeten Holzrezepts und/oder der Bedingung des thermomechanischen Aufschlusses auf. Daher werden Holzwerkstoffplattenrohlinge oft vor dem Bedrucken grundiert. Die Grundierung soll dabei sowohl von Platte zu Platte als auch von Charge zu Charge eine gleichmäßige Färbung sicherstellen, sodass das nachträgliche Bedrucken zu einem reproduzierbaren Ergebnis führt. Üblicherweise werden die Holzwerkstoffplattenrohlinge weiß grundiert. Dazu wird der Holzwerkstoffplattenrohling mit mehreren Aufträgen mit weiß pigmentierten Kunstharzen, beispielsweise Melaminharz, grundiert. Vor dem Bedrucken wird die Grundierung getrocknet, um den Wasseranteil im Kunstharz zu senken.

Es hat sich jedoch herausgestellt, dass trotz der Grundierung bei identischen Druckereinstellungen mit der Zeit veränderte Druckergebnisse auf dem Holzwerkstoffplattenrohling erzielt werden, was unerwünscht ist.

Aus der EP 2 301 762 A1 ist eine gattungsgemäße Holzwerkstoffplatten-Herstellanlage bekannt, bei der die Vorschubgeschwindigkeit des Rohlings und die Temperatur des Trockners vorgegeben werden. Es hat sich herausgestellt, dass es bei der Verwendung einer derartigen Herstellvorrichtung zu Schwankungen im Druckbild kommen kann.

Aus der DE 10 2008 008 292 A1 ist ein Verfahren bekannt, bei dem auf ein Papier, das mit einem Pigmentstrich vorbehandelt wurde, gedruckt wird. Dieses Papier kann danach auf Holzwerkstoffplattenrohlinge aufgeklebt werden. Nachteilig an einem derartigen Verfahren ist der erhöhte Aufwand bei der Herstellung des Papiers als Zwischenträger für das Dekor.

Der Erfindung liegt die Aufgabe zugrunde, die Reproduzierbarkeit beim Bedrucken von Holzwerkstoffplattenrohlingen zu erhöhen.

Die Erfindung löst das Problem durch eine gattungsgemäße Holzwerkstoffplatten-Herstellanlage, gemäß Anspruch 1.

Nach einem zweiten Aspekt löst die Erfindung das Problem durch ein gattungsgemäßes Verfahren, gemäß Anspruch 8.

Vorteilhaft an der Erfindung ist, dass die hergestellten Holzwerkstoffplatten eine geringere Farbschwankung aufweisen. Es hat sich nämlich herausgestellt, dass die Temperatur des Holzwerkstoffplattenrohlings einen signifikanten Einfluss auf das Druckergebnis hat. Bei höherer Temperatur fließt die beim Bedrucken aufgespritzte Tinte weniger weit, da sie aufgrund der höheren Temperatur rascher an Wasser verliert. Bei einer höheren Temperatur des Holzwerkstoffplattenrohlings steigt daher die Viskosität der aufgespritzten Tinte schneller an und die Tintentröpfchen haben einen relativ kleinen Durchmesser. Bei einer niedrigen Temperatur des Holzwerkstoffplattenrohlings hingegen fällt die Viskosität der Tintentröpfchen langsamer ab, sodass bei ansonsten gleichen Druckereinstellungen die Tintentröpfchen stärker verlaufen.

Der beschriebene Effekt führt dazu, dass bei höherer Einlauf-Temperatur das Druckbild entsättigt erscheint. Bei niedriger Einlauf-Temperatur ergibt sich eine höhere Deckung, jedoch eine unscharfe Abbildung des gedruckten Motivs. Beide Effekte sind nicht erwünscht. Durch die Temperaturmessvorrichtung kann die Einlauf-Temperatur überwacht werden, mit der der Holzwerkstoffplattenrohling in die Digitaldruckvorrichtung einläuft. Das ermöglicht es, auf Basis der ermittelten Temperatur Einfluss auf die Einlauf-Temperatur zu nehmen, sodass die Einlauf-Temperatur stets in einem Soll-Intervall gehalten wird.

Alternativ oder zusätzlich ist es möglich, dass die gemessene Einlauf-Temperatur dazu verwendet wird, die Digitaldruckvorrichtung zumindest zeitweise zu deaktivieren, wenn die Einlauf-Temperatur außerhalb des Soll-Intervalls liegt. So wird verhindert, dass eine Holzwerkstoffplatte mit einem unbefriedigenden Druck versehen wird und eröffnet die Möglichkeit, den Holzwerkstoffplattenrohling in einem späteren Arbeitsgang zu bedrucken. Beides führt zu weniger Ausschuss.

Es ist ein weiterer Vorteil, dass die Steigerung der Druckqualität mit technisch einfachen Mitteln erreicht werden kann. Die Messung der Temperatur erfordern nur einen geringen apparativen Aufwand und kann zudem prozesssicher durchgeführt werden. Der Vorteil des verbesserten Druckergebnisses muss daher nur mit einem geringen zusätzlichen apparativen Aufwand erkauft werden.

Es ist ein weiterer Vorteil, dass detailliertere und zugleich farbgesättigte Dekore aufdruckbar sind. Durch die Möglichkeit, die Einlauf-Temperatur im Soll-Intervall zu halten, muss beim Design des Dekors nicht mehr auf die erreichbare Detailtiefe geachtet werden, sodass auch detaillierte Dekore aufgedruckt werden können. Aufgrund der Erfindung können daher der Realität noch näher kommende Dekore aufgedruckt werden.

Im Rahmen der vorliegenden Beschreibung wird unter der Digitaldruckvorrichtung insbesondere eine Druckvorrichtung verstanden, mittels der zumindest eine Farbflüssigkeit in kleinen Tröpfchen so auf den Holzwerkstoffplattenrohling abgegeben werden kann, dass ein Bild aufgedruckt wird.

Unter der Temperaturmessvorrichtung wird insbesondere eine Vorrichtung verstanden, mittels der eine Temperatur zumindest an einer Oberfläche des Holzwerkstoffplattenrohlings bestimmt werden kann, die in eindeutigem Zusammenhang mit der Einlauf-Temperatur steht. Unter der Einlauf-Temperatur wird diejenige Temperatur verstanden, die der Holzwerkstoffplattenrohling hat, wenn er von der Digitaldruckvorrichtung bedruckt wird. In anderen Worten ist die Einlauf-Temperatur die Temperatur der Oberfläche des Holzwerkstoffplattenrohlings unmittelbar unterhalb des Druckbalkens.

Gemäß einer bevorzugten Ausführungsform ist die Temperaturmessvorrichtung an oder in der Digitaldruckvorrichtung angeordnet. Alternativ ist die Temperaturmessvorrichtung so angeordnet, dass mittels der Temperaturmessvorrichtung ein Temperaturmesswert erhalten wird, mittels dem auf die Einlauf-Temperatur mit hinreichender Genauigkeit geschlossen werden kann.

Vorzugsweise ist die Temperaturmessvorrichtung in einer Materialflussrichtung vor der Digitaldruckvorrichtung angeordnet. Es ist jedoch grundsätzlich auch möglich, dass die Temperaturmessvorrichtung hinter der Digitaldruckvorrichtung angeordnet ist, wobei die so erhaltenen Temperaturmesswerte in der Regel eine geringere Aussagekraft haben.

Gemäß der Erfindung umfasst die Holzwerkstoffplattenrohling-Herstellvorrichtung eine Grundiervorrichtung zum Grundieren des Holzwerkstoffplattenrohlings, wobei die Grundiervorrichtung einen Trockner aufweist, und ist die Temperaturmessvorrichtung mit dem Trockner zum Regeln einer Trocken-Temperatur verbunden, sodass die Einlauf-Temperatur durch Verändern der Trocken-Temperatur einstellbar ist.

Vorzugsweise ist die Grundiervorrichtung eingerichtet zum weißen Grundieren der Holzwerkstofifplatte, beispielsweise ist die Grundiervorrichtung zum Aufbringen eines pigmentierten, insbesondere weiß pigmentierten, Kunstharzes, insbesondere eines Melaminharzes, ausgebildet. Derartige Grundiervorrichtungen sind aus dem Stand der Technik bekannt und werden daher nicht weiter beschrieben.

Da die Grundiervorrichtung in Materialflussrichtung vor der Digitaldruckvorrichtung angeordnet ist, führt eine Erhöhung der Trocken-Temperatur in aller Regel zu einer Erhöhung der Einlauf-Temperatur. Es ist daher möglich, die Einlauf-Temperatur durch Verändern der Trocken-Temperatur zu regeln. Um den Wassergehalt der Grundierung auch bei variierenden Temperaturen konstant zu halten, ist es möglich und stellt eine bevorzugte Ausführungsform dar, dass ein den Trocknungsfortschritt beeinflussender Parameter, beispielsweise eine Luftgeschwindigkeit, mittels der Warmluft über den grundierten Holzwerkstoffplattenrohling geblasen wird, von einer Regelung oder Steuerung des Trockners automatisch so gegenläufig zur Temperatur geändert wird, dass sich zwar die Einlauf-Temperatur ändert, nicht aber die Feuchte der Grundierung.

Gemäß einer bevorzugten Ausführungsform besitzt die Holzwerkstoffplatten-Herstellanlage eine Ansteuereinheit, die mit der Temperaturmessvorrichtung und der Digitaldruckvorrichtung verbunden ist und die eingerichtet ist zum automatischen Generieren eines Temperatur-Warnsignals, wenn die Einlauf-Temperatur außerhalb eines vorgegebenen Soll-Intervalls liegt und/oder zum automatischen Unterbrechen des Bedruckens, wenn die Einlauf-Temperatur außerhalb des vorgegebenen Soll-Intervalls liegt. Es ist möglich, dass das Temperatur-Warnsignal in ein vom Menschen wahrnehmbares Signal umgewandelt wird. Das ermöglicht es einem Maschinenführer, Einfluss auf die Produktionsbedingungen zu nehmen, sodass die Einlauf-Temperatur in das vorgegebene Soll-Intervall bringbar ist. Das Unterbrechen des Bedruckens führt zwar dazu, dass keine Holzwerkstoffplatte hergestellt wird, ermöglicht es aber, die Holzwerkstoffplatte in einem nachgeschalteten Arbeitsschritt bei richtiger Temperatur zu bedrucken.

Gemäß einer bevorzugten Ausführungsform besitzt die Temperaturmessvorrichtung zumindest drei räumlich beabstandete Temperatursensoren und ist eingerichtet zum Bestimmen einer Temperaturdifferenz zwischen zumindest zwei der beabstanderen Temperatursensoren und zum Generieren eines Temperaturdifferenzwarnsignals, wenn die Temperaturdifferenz außerhalb eines vorgegebenen Temperatur-Intervalls liegt. Vorzugsweise sind die Temperatursensoren so angeordnet, dass die Temperaturdifferenz über eine Breite des Holzwerkstoffplattenrohlings bestimmt werden kann. Die Breite des Holzwerkstoffplattenrohlings ist dabei diejenige Erstreckung, die senkrecht zur Materialflussrichtung verläuft. Grundsätzlich ist es anzustreben, dass der Holzwerkstoffplattenrohling über seine komplette Breite einen möglichst geringen Temperaturgradienten aufweist. Wird der Temperaturgradient zu groß und damit die Temperaturdifferenz, variiert das Druckergebnis über die Breite der Holzwerkstoffplatte, was unerwünscht ist.

Gemäß einer bevorzugten Ausführungsform ist die Temperaturmessvorrichtung eingerichtet zum Bestimmen eines Temperaturverlaufs über die Breite des Holzwerkstoffplatterohlings und zum Bestimmen einer maximalen Temperaturdifferenz zwischen zwei Orten entlang der Breitenerstreckung. Liegt die so errechnete Temperaturdifferenz außerhalb des vorgegebenen Temperaturdifferenz-Intervalls, wird beispielsweise ein Warnsignal ausgegeben. Alternativ oder zusätzlich wird eine in Materialflussrichtung vor der Temperaturmessvorrichtung angeordnete Komponente der Holzplatten-Herstellvorrichtung so angesteuert, dass die maximale Temperaturdifferenz verringert wird. Beispielsweise umfasst die Temperaturmessvorrichtung eine Thermokamera.

Gemäß einer bevorzugten Ausführungsform ist der Trockner ausgebildet zum lokalen Erwärmen des Holzwerkstoffplattenrohlings und so mit der Temperaturmessvorrichtung verbunden, dass die Temperaturdifferenz verminderbar ist. Beispielsweise kann der Trockner mit Warmluft betrieben sein und mehrere Austrittsdüsen aufweisen, durch die warme Luft ausströmt. Wird nun beispielsweise detektiert, dass die rechte Kante des Holzwerkstoffplattenrohlings zu kalt ist, kann die Düse über dieser Kante weiter geöffnet werden, sodass mehr heiße Luft auf den Holzwerkstoffplattenrohling gelangt und diesen daher stärker erwärmt. Auf diese Weise wird die Temperaturdifferenz vermindert. Alternativ oder zusätzlich kann die Temperatur der Luft verändert werden.

In anderen Worten ist es besonders günstig, wenn die Temperaturmessvorrichtung ausgebildet ist zum Bestimmen eines Temperaturverlaufs über die Breite des Holzwerkstoffplattenrohlings, wobei der Trockner mit der Temperaturmessvorrichtung verbunden und eingerichtet ist zum Erwärmen des Holzwerkstoffplattenrohlings, sodass der Temperaturverlauf möglichst wenig von einem Soll-Temperaturverlauf abweicht. In aller Regel wird der Soll-Temperaturverlauf eine gleichmäßige Temperatur über die volle Breite des Holzwerkstoffplattenrohlings sein.

Gemäß einer bevorzugten Ausführungsform umfasst die Holzplatten-Herstellanlage eine Temperiereinheit, die ausgebildet ist zum Bringen des Holzwerkstoffplattenrohlings zumindest an seiner Oberfläche auf eine vorgegebene Einlauf-Temperatur und/oder zum Bringen des Holzwerkstoffplattenrohlings zumindest an seiner Oberfläche auf eine vorgegebene Einlauf-Temperatur-Verteilung. Mittels einer solchen Temperiereinheit können unerwünschte Temperatur-Abweichungen, die der Holzwerkstoffplattenrohling nach Verlassen der Grundiereinheit hat, ausgeglichen werden, sodass die Einlauf-Temperatur und/oder der Einlauf-Temperaturverlauf zeitlich konstant sind. Unter dem Merkmal, dass die Einlauf-Temperatur zeitlich konstant ist, wird eine technische Konstanz verstanden, das heißt, dass Temperaturschwankungen zwar unvermeidlich sind, ein vorgegebene Soll-Intervall aber nicht verlassen.

Vorzugsweise umfasst die Temperiereinheit lokal wirksame Wärmeaufbringelemente, mittels derer zumindest die Oberfläche des Holzwerkstoffplattenrohlings auf eine vorgegebene Einlauf-Temperatur erwärmbar ist. Beispielsweise sind die Wärmeaufbringelemente Wärmestrahlelemente oder Warmluftquellen zum Abgeben von warmer Luft.

Alternativ oder zusätzlich umfasst die Temperiereinheit lokal wirksame Kühlelemente, mittels derer zumindest die Oberfläche des Holzwerkstoffplattenrohlings lokal auf die vorgegebene Einlauf-Temperatur kühlbar ist. Beispielsweise sind die Kühlelemente Kaltgasquellen zum Abgeben eines kühlenden Gases, insbesondere Luft.

Unter dem Merkmal, dass ein Wärmeaufbringelement oder Kühlelement lokal wirksam ist, wird insbesondere verstanden, dass der Holzwerkstoffplattenrohling mittels der Wärmeaufbringelemente auf einem Breitenabschnitt von höchstens einem Drittel seiner Breite so erwärmbar oder kühlbar ist, dass eine so bewirkte Temperaturänderung in diesem Breitenabschnitt zumindest das Doppelte einer Temperaturänderung in einem benachbarten Breitenabschnitt beträgt.
Im Folgenden wird die Erfindung anhand der beigefügten Zeichnungen näher erläutert. Dabei zeigt
- Figur 1: einen Ablaufplan einer erfindungsgemäßen Holzplatten-Herstellanlage.

Figur 1 zeigt schematisch eine Holzplatten-Herstellanlage 10, die eine Holzwerkstoffplattenrohling-Herstellvorrichtung 12 und eine Digitaldruckvorrichtung 14 umfasst. In einer Materialflussrichtung R hinter der Holzwerkstoffplattenrohling-Herstellvorrichtung 12 ist ein Lager 16 angeordnet, in dem die Holzwerkstoffplattenrohlinge 18.1, 18.2, ... zwischengelagert werden. In Materialflussrichtung R hinter dem Lager 16 ist eine Schleifanlage 20 angeordnet, mittels der die Holzwerkstoffplattenrohlinge 18 an zumindest einer Seite geschliffen werden. So wird eine reproduzierbar ebene Oberfläche erhalten.

In Materialflussrichtung R hinter der Schleifanlage 20 ist eine Grundiervorrichtung 22 angeordnet, die beispielsweise eine Auftragswalze 24 umfasst, mittels der ein pigmentiertes Kunstharz 26,das über eine Zuführung 28 zugeführt wird, auf den Holzwerkstoffplattenrohling 18 aufgebracht wird. Hinter der Auftragswalze 24 ist ein Trockner 30 angeordnet.

Im Teilbild unten ist ein Schnitt gemäß der Linie A-A angeordnet. Es ist zu erkennen, dass der Trockner 30 eine Mehrzahl an Heizelementen 32.1, 32.2, ... umfasst, die entlang einer Breitenerstreckung B des Holzwerkstoffplattenrohlings 18 angeordnet sind. Jedes Heizelement 32 (Bezugszeichen ohne Zählsuffix beziehen sich jeweils auf alle entsprechenden Objekte) ist individuell in seiner Heizleistung und/oder seiner Temperatur steuerbar oder regelbar, sodass eine Temperatur T des Holzwerkstoffplattenrohlings 18 an seiner Oberfläche O in Abhängigkeit von einer Querkoordinate y, die entlang der Breite B verläuft, veränderbar ist.

In Materialflussrichtung R hinter dem Trockner 30 kann eine Temperiereinheit 31 angeordnet sein, die lokal wirksame Kühlelemente 33.1, 33.2, 33.3 ... aufweist, mittels derer zumindest die Oberfläche O des Holzwerkstoffplattenrohlings 18 lokal auf eine vorgegebene Temperatur T(y) kühlbar ist. Das ist im Teilbild zum Schnitt D-D gezeigt. Beispielsweise sind die Kühlelemente 33 Gebläse zum Abgeben eines gerichteten Kühlgasstroms aus einem Kühlgas 35, beispielsweise Luft, auf die Oberfläche O. Es ist möglich, dass dazu Umgebungsluft verwendet wird, die meist ungekühlt verwendet werden kann.

Es ist möglich, dass der Trockner 30 nicht zum Einstellen einer lokalen Temperatur ausgebildet ist. In diesem Fall kann die Temperiereinheit 31 neben den Kühlelementen 33 die Heizelemente 32 aufweisen. Selbstverständlich ist es möglich, dass die Temperiereinheit 31 nur Kühlelemente oder nur Heizelemente aufweist.

Durch das Erwärmen und/oder Kühlen ergibt sich eine Temperatur-Verteilung T(y), die so gewählt ist, dass sich am Ort eines Druckkopfs 15 der Digitaldruckvorrichtung 14 eine vorgegebene Einlauf-Temperatur T₁₄ oder ein vorgegebener Einlauf-Temperaturverlauf T₁₄(y) einstellt. Wie die Temperatur-Verteilung T(y) einzustellen ist, so dass sich der vorgegebene Einlauf-Temperaturverlauf T₁₄(y) ergibt, wird in Vorversuchen ermittelt. In der Regel wird als Einlauf-Temperaturverlauf T₁₄(y) eine möglichst gleichmäßige Temperatur für alle y-Positionen angestrebt.

In Materialflussrichtung R hinter dem Trockner 30 ist die Digitaldruckvorrichtung 14 angeordnet. In Materialflussrichtung R vor der Digitaldruckvorrichtung 14 befindet sich eine Temperaturmessvorrichtung 34. Die Temperaturmessvorrichtung 34 umfasst zumindest einen Temperatursensor 36, im vorliegenden Fall besitzt die Temperaturmessvorrichtung 34 mehrere Temperatursensoren 36.1, 36.2, .... Mittels der Temperatursensoren 36 kann die Temperatur T ortsaufgelöst bezüglich einer Breitenerstreckung des Holzwerkstoffplattenrohlings 18 gemessen werden, wie im unteren Teilbild schematisch dargestellt ist. Bei den Temperatursensoren 36 handelt es sich vorzugsweise um berührungslos arbeitende Infrarotsensoren, die die Wärmestrahlung des Holzwerkstoffplattenrohlings 18, die durch die Pfeile schematisch angedeutet ist, detektieren.

Die Holzplatten-Herstellanlage 10 umfasst eine Ansteuereinheit 38, die mit der Temperaturmessvorrichtung 34 und der Digitaldruckvorrichtung 14 verbunden ist. Die Ansteuereinheit 38 liest die Temperatursensoren 36.1, 36.2, ... 36.n aus, wobei n eine natürliche Zahl ist. Aus den ausgelesenen Temperaturen T(xᵢ) mit i=1,2,..., n wird eine Einlauftemperatur T₁₄ berechnet, beispielsweise durch Bilden des arithmetischen Mittelwerts. Sofern die Temperaturmessvorrichtung 34 nur einen Temperatursensor 36 aufweist, ist die von diesem Temperatursensor gemessene Temperatur T gleich der Einlauf-Temperatur T₁₄, wenn der Abstand zwischen der Temperaturmessvorrichtung 34 und dem Ort, an dem der Holzwerkstoffplattenrohling 18 bedruckt wird, hinreichend klein ist.

Liegt die Temperatur T für einen oder mehrere der Temperatursensoren 36 unterhalb einer vorgegebenen Soll-Temperatur T_{Soll}, so steuert die Ansteuereinheit 38, die auch mit dem Trockner 30 verbunden ist, die Heizelemente 32 so an, dass die Temperatur T des Holzwerkstoffplattenrohlings 18 sich zumindest an den Stellen erhöht, an denen die Temperatur zu niedrig ist. Umfasst die Temperaturmessvorrichtung 34 nur einen Temperatursensor oder umfasst die Temperaturmessvorrichtung 34 mehrere Temperatursensoren, die jedoch nicht ortsaufgelöst messen, so kann der Trockner 30 nur ein Heizelement aufweisen, beispielsweise ein Heißluftgebläse.

Die Ansteuereinheit 38 ist zudem mit der Digitaldruckvorrichtung 14 verbunden. Liegt die Einlauf-Temperatur T₁₄ außerhalb eines vorgegebenen Soll-Intervalls I=[Tₘᵢₙ, Tₘₐₓ] mit der vorgegebenen Minimaltemperatur Tₘᵢₙ und der vorgegebenen MaximalTemperatur Tₘₐₓ, so wird das Drucken unterbrochen, sodass das Aufbringen von Tinte 40 unterbrochen wird und der Holzwerkstoffplattenrohling 18 unbedruckt bleibt.

In Materialflussrichtung R hinter der Digitaldruckvorrichtung 14 ist eine Trockenvorrichtung 42 angeordnet, mittels der die Tinte und die Grundierung getrocknet werden. Danach werden die entstandenen Holzwerkstoffplatten in einem Lager 44 gelagert und danach, in einer Beschichtungsanlage 46 beispielsweise mittels der Flüssig-Overlay-Technologie mit einer Abrasionsschutzschicht endbeschichtet, so dass eine fertige Holzwerkstoffplatte 48 entsteht.

**Bezugszeichenliste**

| | | | |
|---|---|---|---|
| 10 | Holzwerkstoffplatten-Herstellanlage | 48 | Holzwerkstoffplatte |
| 12 | HolzwerkstoffplattenrohlingHerstellvorrichtung | | |
| | | B | Breite |
| 14 | Digitaldruckvorrichtung | I | Soll-Intervall |
| 15 | Druckkopf | n | natürliche Zahl |
| 16 | Lager | R | Materialflussrichtung |
| 18 | Holzwerkstoffplattenrohl ing | O | Oberfläche |
| | | T | Temperatur |
| 20 | Schleifanlage | T₁₄ | Einlauf-Temperatur |
| 22 | Grundiervorrichtung | T_{Soll} | Solltemperatur |
| 24 | Auftragsvolumen | | |
| 26 | Kunstharz | | |
| 28 | Zuführung | | |
| | | | |
| 30 | Trockner | | |
| 31 | Temperiereinheit | | |
| 32 | Heizelement | | |
| 33 | Kühlelement | | |
| 34 | Temperaturmessvorrichtung | | |
| 35 | Kühlgas | | |
| 36 | Temperatursensor | | |
| 38 | Ansteuereinheit | | |
| | | | |
| 40 | Tinte | | |
| 42 | Trockenvorrichtung | | |
| 44 | Lager | | |
| 46 | Beschichtungsanlage | | |

## Patentansprüche

1. Holzwerkstoffplatten-Herstellanlage zum Herstellen einer Holzwerkstoffplatte (48), insbesondere einer hochdichten Faserplatte, mit
(a) einer Holzwerkstoffplattenrohling-Herstellvorrichtung (12) zum Herstellen eines Holzwerkstoffplattenrohlings (18) und
(b) einer Digitaldruckvorrichtung (14) zum Bedrucken des Holzwerkstoffplattenrohlings (18),
(c) wobei die Holzwerkstoffplattenrohling-Herstellvorrichtung (12) eine Grundiervorrichtung (22) zum Grundieren des Holzwerkstoffplattenrohlings (18) umfasst und
(d) wobei die Grundiervorrichtung (22) einen Trockner (30) aufweist, **gekennzeichnet durch**
(e) eine Temperaturmessvorrichtung (34), die
- angeordnet ist zum Bestimmen einer Einlauf-Temperatur (T₁₄) des Holzwerkstoffplattenrohlings (18) beim Bedrucken und
- mit dem Trockner (30) zum Regeln einer Trocken-Temperatur (T) verbunden ist, so dass die Einlauf-Temperatur (T₁₄) **durch** Verändern der Trocken-Temperatur einstellbar ist.

2. Holzwerkstoffplatten-Herstellanlage nach Anspruch 1, **gekennzeichnet durch** eine Ansteuereinheit (38), die
- mit der Temperaturmessvorrichtung (34) und der Digitaldruckvorrichtung (14) verbunden ist und
- eingerichtet ist zum automatischen Generieren eines Temperatur-Warnsignals, wenn die Einlauf-Temperatur (T₁₄) außerhalb eines vorgegebenen Soll-Intervalls (I) liegt und/oder zum automatischen Unterbrechen des Bedruckens, wenn die Einlauf-Temperatur (T₁₄) außerhalb eines vorgegebenen Soll-Intervalls (I) liegt.

3. Holzwerkstoffplatten-Herstellanlage nach einem der vorstehenden Ansprüche, **dadurch gekennzeichnet, dass** die Temperaturmessvorrichtung (34)
- zumindest drei räumlich beabstandete Temperatursensoren (36.1, 36.2, 36.3) aufweist und
- eingerichtet ist zum Bestimmen einer Temperaturdifferenz und zum Generieren eines Temperaturdifferenz-Warnsignals, wenn die Temperaturdifferenz außerhalb eines vorgegebenen Temperaturdifferenz-Intervalls liegt.

4. Holzwerkstoffplatten-Herstellanlage nach Anspruch 3, **dadurch gekennzeichnet, dass**
- der Trockner (30) ausgebildet ist zum lokalen Erwärmen des Holzwerkstoffplattenrohlings (18) und
- so mit der Temperaturmessvorrichtung (34) verbunden ist, dass die Temperaturdifferenz verminderbar ist.

5. Holzwerkstoffplatten-Herstellanlage nach einem der vorstehenden Ansprüche, **gekennzeichnet durch** eine Temperiereinheit (31), die ausgebildet ist zum Bringen des Holzwerkstoffplattenrohlings (18) zumindest an seiner Oberfläche (O) auf eine vorgegebene Temperatur (T) und/oder eine vorgegebene Temperatur-Verteilung (T(y)).

6. Holzwerkstoffplatten-Herstellanlage nach Anspruch 5, **dadurch gekennzeichnet, dass** die Temperiereinheit (31) lokal wirksame Heizelemente (32) aufweist, mittels derer zumindest die Oberfläche (O) des Holzwerkstoffplattenrohlings (18) lokal auf eine vorgegebene Temperatur (T) erwärmbar ist.

7. Holzwerkstoffplatten-Herstellanlage nach Anspruch 5 oder 6, **dadurch gekennzeichnet, dass** die Temperiereinheit (31) lokal wirksame Kühlelemente (33) aufweist, mittels derer zumindest die Oberfläche (O) des Holzwerkstoffplattenrohlings (18) lokal auf die vorgegebene Temperatur (T) kühlbar ist.

8. Verfahren zum Herstellen einer Holzwerkstoffplatte (48), insbesondere einer hochdichten Faserplatte, mit den Schritten:
(i) Herstellen eines Holzwerkstoffplattenrohlings (18) und
(ii) Bedrucken des Holzwerkstoffplattenrohlings mit einem Dekor,
(iii) vor dem Bedrucken des Holzwerkstoffplattenrohlings (18) Grundieren des Holzwerkstoffplattenrohlings, wobei das Grundieren ein Trocknen bei einer Trocken-Temperatur (T) umfasst,
**gekennzeichnet durch** die Schritte:
(iv) Bestimmen einer Einlauf-Temperatur (T₁₄) des Holzwerkstoffplattenrohlings (18) vor dem Bedrucken, Soll-Intervall (I) liegt.
(v) Generieren eines Temperatur-Warnsignals, wenn die Einlauf-Temperatur (T₁₄) außerhalb eines vorgegebenen Soll-Intervalls liegt, und (vi) Regeln der Trocken-Temperatur, so dass die Einlauf-Temperatur (T₁₄) im

9. Verfahren nach Anspruch 8, **dadurch gekennzeichnet, dass** das Bedrucken unterbrochen wird, wenn die Einlauf-Temperatur (T₁₄) außerhalb des vorgegebenen Soll-Intervalls (I) liegt.

10. Verfahren nach Anspruch 8, **gekennzeichnet durch** die Schritte:
- Bestimmen einer Temperaturdifferenz an räumlich beabstandeten Stellen bezüglich einer Querrichtung, die senkrecht zu einer Materialflussrichtung (R) verläuft,
- Regeln einer örtliche Verteilung der Trocken-Temperatur (T), so dass die Temperaturdifferenz in einem vorgegebenen Temperaturdifferenz-Intervall liegt.

11. Verfahren nach einem der Ansprüche 8 bis 10, **gekennzeichnet durch** den Schritt:
Temperieren des Holzwerkstoffplattenrohlings (18) zumindest an seiner Oberfläche auf eine Einlauf-Temperatur (T₁₄), die innerhalb des vorgegebenen Soll-Intervalls (I) liegt, wenn die Einlauf-Temperatur (T₁₄) außerhalb des vorgegebenen Soll-Intervalls (I) liegt.

## Claims

1. A wood material board producing plant to produce a wood material board (48), particularly a high density fiberboard, with
(a) a wood material board blank producing device (12) to produce a wood material board blank (18) and
(b) a digital printing device (14) to print the wood material board blank (18),
(c) the wood material board blank producing device (12) having a primer device (22) to prime the wood material board blank (18) and
(d) the primer device (22) having a dryer (30),
**characterised by**
(e) a temperature measuring device (34), that
- is set up to determine an inlet temperature (T₁₄) of the wood material board blank (18) when printing and
- is connected to the dryer (30) to regulate a drying temperature (T) so that the inlet temperature (T₁₄) is adjustable by altering the drying temperature.

2. The wood material board producing plant according to claim 1, **characterised by** a control unit (38), that
- is connected to the temperature measuring device (34) and the digital printing device (14) and
- is set up to automatically generate a temperature warning signal if the inlet temperature (T₁₄) is not within a predetermined target interval (I) and/or to automatically stop the printing if the inlet temperature (T₁₄) is not within a predetermined target interval (I).

3. The wood material board producing plant according to one of the above claims, **characterised by** the fact that die temperature measuring device (34)
- has at least three spatially separated temperature sensors (36.1, 36.2, 36.3) and
- is set up to determine a temperature difference and to generate a temperature difference warning signal if the temperature difference is not within a predetermined temperature difference interval.

4. The wood material board producing plant according to claim 3, **characterised by** the fact that
- the dryer (30) is set up to locally warm the wood material board blank (18) and
- is connected to the temperature measuring device (34) in such a way that the temperature difference is diminishable.

5. The wood material board producing plant according to one of the above claims, **characterised by** a temperature control unit (31) that is set up to take the wood material board blank (18) at least on its surface (O) to a predetermined temperature (T) and/or a predetermined temperature distribution (T(y)).

6. The wood material board producing plant according to claim 5, **characterised by** the fact that the temperature control unit (31) has locally effective heating elements (32) with which at least the surface (O) of the wood material board blank (18) can be locally warmed to a predetermined temperature (T).

7. The wood material board producing plant according to claim 5 or 6, **characterised by** the fact that the temperature control unit (31) has locally effective cooling elements (33) with which at least the surface (O) of the wood material board blank (18) can be locally cooled to a predetermined temperature (T).

8. A method to produce a wood material board (48), particularly a high density fiberboard, with the steps:
(i) producing a wood material board blank (18) and
(ii) printing the wood material board blank with a pattern,
(iii) before printing the wood material board blank (18) priming the wood material board blank, the priming involving drying at a drying temperature (T),
**characterised by** the steps:
(iv) determining an inlet temperature (T₁₄) of the wood material board blank (18) before printing,
(v) generating a temperature warning signal if the inlet temperature (T₁₄) is not within a predetermined target interval and
(vi) regulating the dry temperature so that the inlet temperature (T₁₄) is within the target interval (I).

9. The method according to claim 8, **characterised by** the fact that the printing is stopped if the inlet temperature (T₁₄) is not within the predetermined target interval (I).

10. The method according to claim 8, **characterised by** the steps:
- determining a temperature difference at spatially separate positions with regards to a cross direction that runs perpendicularly to a material flow direction (R),
- regulating a local distribution of the drying temperature (T) so that the temperature difference is within a predetermined temperature difference interval.

11. The method according to one of the claims 8 to 10, **characterised by** the step:
adjusting the temperature of the wood material board blank (18) at least at its surface to an inlet temperature (T₁₄), which is within the predetermined target interval (I) if the inlet temperature (T₁₄) is not within the predetermined target interval (I).

## Revendications

1. Installation de fabrication de plaques en matériau à base de bois pour fabriquer une plaque en matériau à base de bois (48), en particulier une plaque en fibres à haute densité, comprenant
(a) un dispositif de fabrication d'ébauches de plaques en matériau à base de bois (12) pour fabriquer une ébauche de plaque en matériau à base de bois (18), et
(b) un dispositif d'impression numérique (14) pour imprimer l'ébauche de plaque en matériau à base de bois (18),
(c) dans laquelle le dispositif de fabrication d'ébauches de plaques en matériau à base de bois (12) inclut un dispositif d'apprêt (22) pour apprêter l'ébauche de plaque en matériau à base de bois (18), et
(d) le dispositif d'apprêt (22) comprend un séchoir (30),
**caractérisée par**
(e) un dispositif de mesure de température (34),
- qui est agencé pour déterminer une température d'entrée (T₁₄) de l'ébauche de plaque en matériau à base de bois (18) lors de l'impression, et
- qui est relié au séchoir (30) pour réguler une température de séchage (T), de sorte que la température d'entrée (T₁₄) est réglable en modifiant la température de séchage.

2. Installation de fabrication de plaques en matériau à base de bois selon la revendication 1, **caractérisée par** une unité de commande (38),
- qui est reliée au dispositif de mesure de température (34) et au dispositif d'impression numérique (14), et
- qui est conçue pour générer automatiquement un signal d'avertissement de température quand la température d'entrée (T₁₄) tombe à l'extérieur d'un intervalle de consigne prédéterminée (I) et/ou pour interrompre automatiquement l'impression quand la température d'entrée (T₁₄) tombe à l'extérieur d'un intervalle de consigne prédéterminé (I).

3. Installation de fabrication de plaques en matériau à base de bois selon l'une des revendications précédentes,
**caractérisée en ce que** le dispositif de mesure de température (34)
- comprend au moins trois capteurs de température écartés dans l'espace (36.1, 36.2, 36.3), et
- est conçu pour déterminer une différence de température et pour générer un signal d'avertissement de différence de température quand la différence de température tombe à l'extérieur d'un intervalle de différence de température prédéterminé.

4. Installation de fabrication de plaques en matériau à base de bois selon la revendication 3,
**caractérisée en ce que**
- le séchoir (30) est réalisé pour réchauffer localement l'ébauche de plaque en matériau à base de bois (18) et
- est relié au dispositif de mesure de température (34) de telle façon que la différence de température peut être réduite.

5. Installation de fabrication de plaques en matériau à base de bois selon l'une des revendications précédentes,
**caractérisée par** une unité de températion (31) qui est réalisée pour amener l'ébauche de plaque en matériau à base de bois (18), au moins à sa surface (O), à une température prédéterminée (T) et/ou à une répartition de température prédéterminée (T(y)).

6. Installation de fabrication de plaques en matériau à base de bois selon la revendication 5,
**caractérisée en ce que** l'unité de températion (31) comprend des éléments chauffants à effet local (32), au moyen desquels au moins la surface (O) de l'ébauche de plaque en matériau à base de bois (18) peut être chauffée localement à une température prédéterminée (T).

7. Installation de fabrication de plaques en matériau à base de bois selon la revendication 5 ou 6,
**caractérisée en ce que** l'unité de températion (31) comprend des éléments de refroidissement à effet local (33), au moyen desquels au moins la surface (O) de l'ébauche de plaque en matériau à base de bois (18) peut être refroidie localement à la température prédéterminée (T).

8. Procédé pour fabriquer une plaque en matériau à base de bois (48), en particulier une plaque en fibres à haute densité, comprenant les étapes consistant à :
(i) fabriquer une ébauche de plaque en matériau à base de bois (18) et
(ii) imprimer un décor sur l'ébauche de plaque en matériau à base de bois,
(iii) apprêter l'ébauche de plaque en matériau à base de bois avant l'impression de l'ébauche de plaque en matériau à base de bois (18), l'application de l'apprêt incluant un séchage à une température de séchage (T),
**caractérisé par** les étapes consistant à :
(iv) déterminer une température d'entrée (T₁₄) de l'ébauche de plaque en matériau à base de bois (18) avant l'impression,
(v) générer un signal d'avertissement de température quand la température d'entrée (T₁₄) tombe à l'extérieur d'un intervalle de consigne prédéterminé, et
(vi) réguler la température de séchage, de sorte que la température d'entrée (T14) tombe dans l'intervalle de consigne (I).

9. Procédé selon la revendication 8, **caractérisé en ce que** l'impression est interrompue quand la température d'entrée (T₁₄) tombe à l'extérieur de l'intervalle de consigne prédéterminé (I).

10. Procédé selon la revendication 8, **caractérisé par** les étapes consistant à :
- déterminer une différence de température à des remplacements écartés dans l'espace par référence à une direction transversale qui s'étend perpendiculairement à une direction du flux de matériau (R),
- réguler une répartition locale de la température de séchage (T), de telle sorte que la différence de température tombe dans un intervalle de différence de température prédéterminé.

11. Procédé selon l'une des revendications 8 à 10, **caractérisé par** l'étape consistant à
tempérer l'ébauche de plaque en matériau à base de bois (18), au moins à sa surface, à une température d'entrée (T₁₄) qui tombe à l'intérieur de l'intervalle de consigne prédéterminé (I) quand la température d'entrée (T₁₄) tombe à l'extérieur de l'intervalle de consigne prédéterminé (I).
